# EUROPÄISCHE PATENTSCHRIFT

(11) **EP 0 661 437 B1**
(45) Veröffentlichungstag und Bekanntmachung des Hinweises auf die Patenterteilung: **21.01.1998**
(21) Anmeldenummer: 94118841.9
(22) Anmeldetag: 30.11.1994
(51) Int. Cl.: F02M 37/00, F02M 37/20, F02M 53/00

(54) **Kraftstoff-Versorgungssystem für ein Kraftfahrzeug mit Ottomotor**
Fuel supply system for a vehicle with Otto engine
Système d'alimentation de carburant pour une véhicule avec moteur Otto

(30) Priorität: 28.12.1993 DE 4344777
(43) Veröffentlichungstag der Anmeldung: 05.07.1995
(73) Patentinhaber: Technoflow Tube-Systems GmbH, 34277 Fuldabrück (DE)
(72) Erfinder: Brunnhofer, Erwin, D-34277 Fuldabrück (DE)
(74) Vertreter: Honke, Manfred, Dr.-Ing.

(56) Entgegenhaltungen:
- DE-A- 3 733 984
- US-A- 4 404 944
- US-A- 4 794 889
- US-A- 4 926 829
- US-A- 5 146 901

## Beschreibung

Die Erfindung geht aus von einem Kraftstoff-Versorgungssystem für ein Kraftfahrzeug mit Ottomotor, der ein Kraftstoffeinspritzsystem mit Einspritzleiste aufweist, mit Kraftstofftank, Pumpe, Vorlaufleitungssystem vom Kraftstofftank zur Einspritzleiste, Rücklaufleitungssystem von der Einspritzleiste zum Kraftstofftank, wobei das Rücklaufleitungssystem über ein Mittel zur Druckregulierung an die Einspritzleiste angeschlossen ist, wobei Kraftstofftank, Pumpe, Vorlaufleitungssystem und Einspritzleiste eine Kraftstoffzuführeinrichtung bilden, deren Pumpe bei laufendem Ottomotor nach Maßgabe von dessen unterschiedlichen Betriebsbedingungen fördert, wobei der Kraftstofftank mit einer Entlüftungseinrichtung versehen und im übrigen von der freien Atmosphäre getrennt ist. - Das Merkmal Vorlaufleitungssystem bezeichnet einfache, mehrfache und verzweigte Vorlaufleitungen. Entsprechend versteht sich der Begriff Rücklaufleitungssystem. Im Kraftstofftank kann Atmosphärendruck oder auch ein Überdruck herrschen.

Ein Kraftstoff-Versorgungssystem der eingangs genannten Art, von dem die Erfindung ausgeht, ist aus US-A-4 926 829 bekannt. Bei diesem bekannten Kraftstoff-Versorgungssystem wird während des Betriebs des Ottomotors im wesentlichen kontinuierlich überschüssiger Kraftstoff aus der Einspritzleiste über eine Rückführleitung in den Kraftstofftank zurückgeführt. Dabei weist die Rückführleitung in dem Kraftstofftank eine Drosseleinrichtung auf, mit der der Kraftstofffluß durch die Rückführleitung eingeschränkt werden kann, so daß sich in der Rückführleitung gleichsam ein Kraftstoffrückstau ausbildet. Der durch die Rückführleitung fließende Kraftstoff bzw. in der Rückführleitung aufgestaute Kraftstoff ist der Einwirkung einer Mehrzahl von Wärmequellen ausgesetzt, beispielsweise der Wärme, die in der am Motorblock angeordneten Einspritzleiste entsteht oder die von dem Getriebe des Kraftfahrzeuges entwickelt wird. Obwohl die Pumpe bei dem bekannten Kraftstoff-Versorgungssystem innerhalb eines speziellen Behälters in dem Kraftstofftank angeordnet ist, resultieren nichtsdestoweniger auch Erwärmungen des Kraftstoffs durch die als Wärmequelle wirkende Kraftstoffpumpe mit ihrem Motor. Eine nicht zu vernachlässigende Wärmeeinleitung in das Kraftstoff-Versorgungssystem wird hier in Kauf genommen. Sie ist nachteilig und bewirkt umweltbelastende Kraftstoffverluste sowie für den Betrieb des Ottomotors nachteilige Kraftstoffveränderungen durch Kraftstoffverdampfung. Die leicht verdampfenden Komponenten des Kraftstoffs destillieren sich ab.

Der Erfindung liegt das technische Problem zugrunde, störende Kraftstoffverluste und Kraftstoffveränderungen durch Kraftstoffverdampfungen bei Kraftstoff-Versorgungssystemen für ein Kraftfahrzeug mit Ottomotor zu vermeiden.

Zur Lösung dieses technischen Problems lehrt die Erfindung ein Kraftstoff-Versorgungssystem der eingangs genannten Art, welches dadurch gekennzeichnet ist, daß das Mittel zur Druckregulierung ein steuerbares Überströmventil ist, welches Überströmventil lediglich kurzzeitig bei Inbetriebnahme des Ottomotors über eine Anlaß-Steuereinrichtung für den Ottomotor und/oder über den Druck der Pumpe in Offenstellung steuerbar ist, und daß zumindest der Kraftstofftank, das Vorlaufleitungssystem und die Einspritzleiste wärmedämmend isoliert sind. - Wird das Überströmventil über den Druck der Pumpe bei Inbetriebnahme des Ottomotors in die Offenstellung gesteuert, so wird man die Pumpe so steuern oder regeln, daß bei Inbetriebnahme des Ottomotors ein Druckimpuls entsteht, während im übrigen die Pumpe bei dem laufenden Ottomotor und allen Betriebsbedingungen in der Einspritzleiste einen konstanten statischen Kraftstoffdruck aufrechterhält.

Die Erfindung berücksichtigt die Tatsache, daß auf das Kraftstoff-Versorgungssystem für ein Kraftfahrzeug mit Ottomotor eine Mehrzahl von Wärmequellen einwirken, nämlich die Kraftstoffpumpe mit ihrem Motor, wenn dieses Aggregat im Kraftstofftank angeordnet ist, die am Motorblock angeordnete Einspritzleiste, die Wärme an den über das Rücklaufleitungssystem rücklaufenden Kraftstoff abgibt, die Auspuffanlage, wenn sie in der Nähe des Kraftstofftanks angeordnet ist, und auch das Getriebe des Kraftfahrzeuges, welches sich im Fahrbetrieb erwärmt. Im übrigen erfolgt eine Wärmeeinleitung durch Sonneneinstrahlung und heiße Motorabluft, die auf das Vorlaufleitungssystem und das Rücklaufleitungssystem sowie auf den Kraftstofftank einwirken. Da erfindungsgemäß das Rücklaufleitungssystem bei normalem Betrieb des Kraftfahrzeuges gleichsam ausgeschaltet ist, wird in bezug auf die Verhinderung störender Wärmeeinleitung bereits ein großer Vorteil erreicht, wenn lediglich der Kraftstofftank, das Vorlaufleitungssystem und die Einspritzleiste wärmedämmend isoliert sind. Es empfiehlt sich jedoch, auch das Rücklaufleitungssystem wärmedämmend zu isolieren. Die Erfindung geht von der Erkenntnis aus, daß die störenden Einflüsse der beschriebenen Wärmequellen und weiterer durch die Kombination der angegebenen Merkmale praktisch vollständig unterbrochen werden können, und zwar so, daß eine störende Kraftstoffverdunstung mit den daraus resultierenden Nachteilen nicht mehr eintritt. Es versteht sich, daß die Wärmedämmung nach den Regeln der Wärmedämm- und Isolationstechnik eingerichtet wird, und zwar unter Berücksichtigung der Physik der Zusammenhänge beim Betrieb des Kraftfahrzeuges und auch in bezug auf den Kraftstoff und sein Temperaturverhalten.

Im einzelnen bestehen im Rahmen der Erfindung mehrere Möglichkeiten der weiteren Ausbildung und Gestaltung. Stets empfiehlt es sich, mit einer Pumpe zu arbeiten, die einen Wirkungsgrad von über 80 % aufweist und folglich nur in geringem Maße Verlustwärme produziert. Stets empfiehlt es sich fernerhin, die durch die laufende Pumpe entstehende Wärme von dem Kraftstofftank abzukoppeln. Das kann durch entsprechende Maßnahmen zur Unterbrechung der Wärmeleitung bzw. Maßnahmen zur Wärmedämmung erfolgen, das kann aber auch dadurch geschehen, daß die Pumpe außerhalb des Kraftstofftanks angeordnet ist.

Die Erfindung unterdrückt die permanente Kraftstoffumwälzung über das Vorlaufleitungssystem, die Einspritzleiste und das Rücklaufleitungssystem. Dazu kann die Pumpe auf unterschiedliche Art und Weise eingerichtet sein. Eine Ausführungsform der Erfindung sieht vor, daß die Pumpe bei laufendem Ottomotor unter allen Betriebsbedingungen in der Einspritzleiste einen konstanten, statischen Kraftstoffdruck aufrechterhält. Eine andere Ausführungsform sieht vor, daß die Pumpe an eine Steuer- oder Regeleinrichtung angeschlossen ist, welche die Fördermenge und/oder den Abgabedruck der Pumpe in Abhängigkeit von der Drehzahl und der Belastung des Ottomotors steuert.

Bei dem erfindungsgemäßen Kraftstoff-Versorgungssystem empfiehlt es sich, weitgehend auch die Wärmeleitung zum Kraftstofftank hin zu unterdrücken. Dazu lehrt die Erfindung, daß die Bauteile Kraftstofftank, Vorlaufleitungssystem und Rücklaufleitungssystem aus Kunststoff bestehen und folglich eine schlechte Wärmeleitung aufweisen. Diese Bauteile können eine wärmedämmende Beschichtung aus Wärmedamm-Kunststoff, z. B. Polyurethan aufweisen, die, z. B. stoffschlüssig, mit den Bauteilen verbunden ist. Das läßt sich in fertigungstechnischer Hinsicht auf einfache Weise, z. B. durch Umspritzen der Bauteile mit dem Wärmedamm-Kunststoff, erreichen.

Das technische Problem, welches der Erfindung zugrundeliegt, kann für besonders einfache Fälle auch durch eine Unterkombination der Merkmale des Patentanspruches 1 weitgehend gelöst werden. Dazu ist Gegenstand der Erfindung ein Kraftstoff-Versorgungssystem nach dem unabhängigen Patentanspruch 9. Bei dem Kraftstoff-Versorgungssystem nach diesem Patentanspruch 9 erfolgt eine bedarfsabhängige Kraftstoffzufuhr. Sie unterdrückt die Kraftstoffumwälzung. Auch bei dieser Ausführungsform ist ein Rücklaufleitungssystem von der Einspritzleiste zum Kraftstofftank angeordnet und über ein steuerbares Überströmventil an die Einspritzleiste angeschlossen, welches Überströmventil lediglich kurzzeitig bei Inbetriebnahme des Ottomotors in Offenstellung steuerbar ist. In diesem Falle ist auch das Rücklaufleitungssystem wärmedämmend isoliert.

Im folgenden wird die Erfindung anhand einer lediglich ein Ausführungsbeispiel darstellenden Zeichnung ausführlicher erläutert. Es zeigen in schematischer Darstellung
- Fig. 1: ein erfindungsgemäßes Kraftstoff-Versorgungssystem für ein Kraftfahrzeug mit Ottomotor und
- Fig. 2: eine andere Ausführungsform eines erfindungsgemäßen Kraftstoff-Versorgungssystems.

Das in den Figuren dargestellte Kraftstoff-Versorgungssystem ist für ein Kraftfahrzeug mit Ottomotor bestimmt, der ein Kraftstoffeinspritzsystem und eine Einspritzleiste aufweist. Das Kraftfahrzeug und sein Ottomotor wurden nicht gezeichnet.

Zu dem Kraftstoff-Versorgungssystem nach Fig. 1 gehören ein Kraftstofftank 1, eine Pumpe 2, ein Vorlaufleitungssystem 3 vom Kraftstofftank 1 zur Einspritzleiste 4 und ein Rücklaufleitungssystem 5 von der Einspritzleiste 4 zum Kraftstofftank 1. Der Kraftstofftank 1 ist mit einer Entlüftungseinrichtung 6 versehen und im übrigen von der freien Atmosphäre getrennt.

Kraftstofftank 1, Pumpe 2, Vorlaufleitungssystem 3 und Einspritzleiste 4 bilden eine Kraftstoffzuführeinrichtung, deren Pumpe 2 bei laufendem Ottomotor nach Maßgabe von dessen unterschiedlichen Betriebsbedingungen fördert. Das Rücklaufleitungssystem 5 ist über ein steuerbares Überströmventil 7 an die Einspritzleiste 4 angeschlossen, welches Überströmventil 7 lediglich kurzzeitig bei Inbetriebnahme des Ottomotors in Offenstellung steuerbar ist. Es findet also keine Überschußförderung statt, die während des Betriebes des Ottomotors ein fortwährendes Überströmen des Überströmventils und eine Kraftstoffumwälzung erforderlich machen würde.

Der Kraftstofftank 1, das Vorlaufleitungssystem 3, die Einspritzleiste 4 und das Rücklaufleitungssystem 5, vorzugsweise einschließlich des Überströmventils 7, sind wärmedämmend isoliert, und zwar im Ausführungsbeispiel durch eine Beschichtung 8. Man könnte aber auch Vakuumisolierungen oder dgl. anwenden. Das Überströmventil 7 ist über eine Anlaßsteuereinrichtung 9 für den Ottomotor und/oder über den Druck der Pumpe 2 bei Inbetriebnahme des Ottomotors in Offenstellung steuerbar. Die Pumpe 2 hat einen sehr hohen Wirkungsgrad, so daß die Verlustleistung gering ist und damit auch die Wärmemenge gering ist, die von der Pumpe 2 und ihrem Antrieb erzeugt wird. Jedenfalls wird die durch die laufende Pumpe 2 entstehende Wärme durch geeignete Maßnahmen von dem Kraftstofftank 1 abgekoppelt. Dazu könnten entsprechende wärmedämmende Maßnahmen durchgeführt werden, und zwar auch dann, wenn sich die Pumpe 2 mit ihrem Antrieb in dem Kraftstofftank 1 befindet. Nach bevorzugter Ausführungsform der Erfindung und im Ausführungsbeispiel ist die Pumpe 2 mit ihrem Antrieb jedoch außerhalb des Kraftstofftanks 1 angeordnet und folglich ist die durch die laufende Pumpe 2 entstehende Wärme auf diese Weise von dem Kraftstofftank 1 abgekoppelt.

Da eine Kraftstoffumwälzung nicht mehr stattfindet, muß die Kraftstoffzuführung entsprechend eingerichtet werden. Eine Möglichkeit besteht darin, die Anordnung und Auslegung so zu treffen, daß die Pumpe 2 bei laufendem Ottomotor und allen Betriebsbedingungen in der Einspritzleiste 4 einen konstanten statischen Kraftstoffdruck aufrechterhält. Soll über den Druck des Kraftstoffes bei Inbetriebnahme des Ottomotors das Überströmventil 7 kurzzeitig geöffnet werden, so erzeugt die Pumpe 2 einen entsprechenden Druckimpuls, der unmittelbar oder mittelbar für die Steuerung des Überströmventils 7 ausgenutzt werden kann. Es besteht aber auch die Möglichkeit, die Pumpe 2 an eine Steuer- oder Regeleinrichtung 10 anzuschließen, welche die Fördermenge und/oder den Abgabedruck der Pumpe 2 in Abhängigkeit von der Drehzahl des Ottomotors steuert.

Die Bauteile Kraf stofftank 1, Vorlaufleitungssystem 3, Rücklaufleitungssystem 5 bestehen zweckmäßigerweise aus Kunststoff. Hier besteht die Möglichkeit, die Bauteile mit einer wärmedämmenden Beschichtung 8 aus Wärmedämm-Kunststoff zu versehen, die stoffschlüssig mit den Bauteilen verbunden ist, wie es das Ausführungsbeispiel andeutet.

In der Fig. 2 erkennt man das erfindungsgemäße Kraftstoff-Versorgungssystem für ein Kraftfahrzeug mit Ottomotor, der ein Kraftstoffeinspritzsystem mit Einspritzleiste 4 aufweist, und welches grundsätzlich wie zur Fig. 1 beschrieben aufgebaut ist, jedoch ein Rücklaufleitungssystem 5 von der Einspritzleiste 4 zum Kraftstofftank 1 nicht aufweist. Hier ist lediglich der Kraftstofftank 1 wärmedämmend isoliert. Die Pumpe 2 ist mit ihrem Antrieb außerhalb des Kraftstofftanks 1 angeordnet. Die Pumpe 2 ist an eine Steuer- oder Regeleinrichtung 10 angeschlossen, welche den Abgabedruck der Pumpe 2 in Abhängigkeit von der Drehzahl des Ottomotors steuert. Insoweit erfolgt über diese Steuerung eine bedarfsabhängige Kraftstoffzufuhr. Es besteht aber auch die Möglichkeit, das in der Fig. 2 dargestellte Kraftstoff-Versorgungssystem zusätzlich mit einem Rücklaufleitungssystem mit Überströmventil zu versehen, welches in der schon erläuterten Art und Weise lediglich kurzzeitig bei Inbetriebnahme des Ottomotors in Offenstellung steuerbar ist. Es kann wärmedämmend isoliert sein.

## Patentansprüche

1. Kraftstoff-Versorgungssystem für ein Kraftfahrzeug mit Ottomotor, der ein Kraftstoffeinspritzsystem mit Einspritzleiste (4) aufweist, - mit Kraftstofftank (1), Pumpe (2), Vorlaufleitungssystem (3) vom Kraftstofftank (1) zur Einspritzleiste (4), Rücklaufleitungssystem (5) von der Einspritzleiste (4) zum Kraftstofftank (1), wobei das Rücklaufleitungssystem (5) über ein Mittel zur Druckregulierung an die Einspritzleiste (4) angeschlossen ist,
wobei Kraftstofftank (1), Pumpe (2) , Vorlaufleitungssystem (3) und Einspritzleiste (4) eine Kraftstoffzuführeinrichtung bilden, deren Pumpe (2) bei laufendem Ottomotor nach Maßgabe von dessen unterschiedlichen Betriebsbedingungen fördert, wobei der Kraftstofftank mit einer Entlüftungseinrichtung versehen und im übrigen von der freien Atmosphäre getrennt ist, **dadurch gekennzeichnet,**
daß das Mittel zur Druckregulierung ein steuerbares Überströmventil (7) ist, welches Überströmventil (7) lediglich kurzzeitig bei Inbetriebnahme des Ottomotors über eine Anlaß-Steuereinrichtung (9) für den Ottomotor und/oder über den Druck der Pumpe (2) in Offenstellung steuerbar ist,
und daß zumindest der Kraftstofftank (1), das Vorlaufleitungssystem (3) und die Einspritzleiste (4) wärmedämmend isoliert sind.

2. Kraftstoff-Versorgungssystem nach Anspruch 1, dadurch gekennzeichnet, daß die Pumpe (2) einen Wirkungsgrad von über 80 % und dadurch eine reduzierte Verlustleistung aufweist.

3. Kraftstoff-Versorgungssystem nach einem der Ansprüche 1 oder 2, dadurch gekennzeichnet, daß die durch die laufende Pumpe (2) entstehende Wärme von dem Kraftstofftank (1) abgekoppelt ist.

4. Kraftstoff-Versorgungssystem nach einem der Ansprüche 1 bis 3, dadurch gekennzeichnet, daß die Pumpe (2) außerhalb des Kraftstofftanks (1) angeordnet ist.

5. Kraftstoff-Versorgungssystem nach einem der Ansprüche 1 bis 4, dadurch gekennzeichnet, daß die Pumpe (2) bei laufendem Ottomotor unter allen Betriebsbedingungen in der Einspritzleiste (4) einen konstanten statischen Kraftstoffdruck aufrechterhält.

6. Kraftstoff-Versorgungssystem nach einem der Ansprüche 1 bis 4, dadurch gekennzeichnet, daß die Pumpe (2) an eine Steuer- oder Regeleinrichtung (10) angeschlossen ist, welche die Fördermenge und/oder den Abgabedruck der Pumpe (2) in Abhängigkeit von der Drehzahl des Ottomotors steuert.

7. Kraftstoff-Versorgungssystem nach einem der Ansprüche 1 bis 6, dadurch gekennzeichnet, daß die Bauteile Kraftstofftank (1), Vorlaufleitungssystem (3) und Rücklaufleitungssystem (5) aus Kunststoff bestehen.

8. Kraftstoff-Versorgungssystem nach Anspruch 7, dadurch gekennzeichnet, daß die Bauteile eine wärmedämmende Beschichtung aus Wärmedämm-Kunststoff aufweisen, die stoffschlüssig mit den Bauteilen verbunden ist.

9. Kraftstoff-Versorgungssystem für ein Kraftfahrzeug mit Ottomotor, der ein Kraftstoffeinspritzsystem mit Einspritzleiste (4) aufweist, - mit Kraftstofftank (1), Pumpe (2), Vorlaufleitungssystem (3) vom Kraftstofftank (1) zur Einspritzleiste (4), Rücklaufleitungssystem (5) von der Einspritzleiste (4) zum Kraftstofftank (1), wobei das Rücklaufleitungssystem (5) über ein Mittel zur Druckregulierung an die Einspritzleiste (4) angeschlossen ist, wobei die Pumpe (2) an eine Steuer- oder Regeleinrichtung (10) angeschlossen ist, welche die Fördermenge und/oder den Abgabedruck der Pumpe in Abhängigkeit von der Drehzahl und/oder vom Kraftstoffverbrauch des Ottomotors steuert, wobei der Kraftstofftank (1) mit einer Entlüftungseinrichtung (6) versehen und im übrigen von der freien Atmosphäre getrennt ist, dadurch gekennzeichnet,
daß der Kraftstofftank (1) wärmedämmend isoliert ist und die Pumpe (2) außerhalb des Kraftstofftanks (1) angeordnet ist,
und daß das Mittel zur Druckregulierung ein steuerbares Überströmventil (7) ist, welches Überströmventil (7) lediglich kurzzeitig bei Inbetriebnahme des Ottomotors in Offenstellung steuerbar ist.

## Claims

1. A fuel supply system for a motor vehicle with a spark-ignition engine, which comprises a fuel injection system with an injection unit (4), - having a fuel tank (1), a pump (2), a flow line system (3) from the fuel tank (1) to the injection unit (4), and a return line system (5) from the injection unit (4) to the fuel tank (1), wherein the return line system (5) is attached to the injection unit (4) via a means for pressure regulation,
wherein the pump (2), the flow line system (3) and the injection unit (4) form a fuel supply device, the pump (2) of which delivers according to the different operating conditions of the spark-ignition engine when the latter is running, wherein the fuel tank is provided with a venting device and is otherwise separated from the free atmosphere, characterised in that
the means for pressure regulation is a controllable overflow valve (7), which overflow valve (7) can be set to the open position merely momentarily when the spark-ignition engine is started, via a starting control device (9) for the spark-ignition engine and/or via the pressure of the pump (2),
and that at least the fuel tank (1), the flow line system (3) and the injection unit (4) are thermally insulated.

2. A fuel supply system according to claim 1, characterised in that the pump (2) has an efficiency higher than 80 % and thereby has a reduced power loss.

3. A fuel supply system according to either one of claims 1 or 2, characterised in that the heat generated by the working pump (2) is isolated from the fuel tank (1).

4. A fuel supply system according to any one of claims 1 to 3, characterised in that the pump (2) is disposed outside the fuel tank (1).

5. A fuel supply system according to any one of claims 1 to 4, characterised in that when the spark-ignition engine is running the pump (2) maintains a constant static fuel pressure in the injection unit (4) under all operating conditions.

6. A fuel supply system according to any one of claims 1 to 4, characterised in that the pump (2) is attached to a control or regulating device (10) which controls the amount delivered by and/or the delivery pressure of the pump (2) depending on the speed of the spark-ignition engine.

7. A fuel supply system according to any one of claims 1 to 6, characterised in that the fuel tank (1), flow line system (3) and return line system (5) components consist of synthetic material.

8. A fuel supply system according to claim 7, characterised in that the components have a thermally insulating coating of thermally insulating synthetic material, which is joined to the components by a material bond.

9. A fuel supply system for a motor vehicle with a spark-ignition engine, which comprises a fuel injection system with an injection unit (4), - having a fuel tank (1), a pump (2), a flow line system (3) from the fuel tank (1) to the injection unit (4), and a return line system (5) from the injection unit (4) to the fuel tank (1), wherein the return line system (5) is attached to the injection unit (4) via a means for pressure regulation, wherein the pump (2) is attached to a control or regulating device (10) which controls the amount delivered by and/or the delivery pressure of the pump depending on the speed and/or on the fuel consumption of the spark-ignition engine, wherein the fuel tank (1) is provided with a venting device (6) and is otherwise separated from the free atmosphere, characterised in that
the fuel tank (1) is thermally insulated and the pump (2) is disposed outside the fuel tank (1), and that the means for pressure regulation is a controllable overflow valve (7), which overflow valve (7) can be set to the open position merely momentarily when the spark-ignition engine is started.

## Revendications

1. Système d'alimentation en carburant pour un véhicule automobile à moteur à allumage commandé comportant un système d'injection de carburant à rampe d'injection (4), comprenant un réservoir de carburant (1), une pompe (2), un système de conduite aller (3) menant du réservoir de carburant (1) à la rampe d'injection (4), un système de conduite de retour (5) menant de la rampe d'injection (4) au réservoir de carburant (1), le système de conduite de retour (5) étant relié à la rampe d'injection (4) à travers un moyen de régulation de pression, le réservoir de carburant (1), la pompe (2), le système de conduite aller (3) et la rampe d'injection (4) formant un dispositif d'alimentation en carburant dont la pompe (2) fournit un débit qui, lorsque le moteur à allumage commandé tourne, est fonction des différentes conditions de fonctionnement dudit moteur, le réservoir de carburant étant muni d'un dispositif de purge d'air et étant par ailleurs isolé de l'atmosphère libre, caractérisé en ce que le moyen de régulation de pression est une valve de trop-plein à action commandée (7) qui ne peut être amenée que brièvement en position ouverte lors de la mise en marche du moteur à allumage commandé par l'intermédiaire d'un dispositif de commande de démarrage (9) pour le moteur à allumage commandé et/ou par l'intermédiaire de la pression de la pompe (2), et en ce qu'au moins le réservoir de carburant (1), le système de conduite aller (3) et la rampe d'injection (4) sont calorifugés.

2. Système d'alimentation en carburant selon la revendication 1, caractérisé en ce que la pompe (2) présente un rendement supérieur à 80 % et donc une perte de puissance réduite.

3. Système d'alimentation en carburant selon l'une des revendications 1 ou 2, caractérisé en ce que la chaleur produite par la pompe (2) en fonctionnement n'affecte pas le réservoir de carburant (1).

4. Système d'alimentation en carburant selon l'une des revendications 1 à 3, caractérisé en ce que la pompe (2) est implantée à l'extérieur du réservoir de carburant (1).

5. Système d'alimentation en carburant selon l'une des revendications 1 à 4, caractérisé en ce que, lorsque le moteur à allumage commandé tourne, la pompe (2) maintient une pression statique de carburant constante dans la rampe d'injection (4) dans toutes les conditions de fonctionnement.

6. Système d'alimentation en carburant selon l'une des revendications 1 à 4, caractérisé en ce que la pompe (2) est reliée à un dispositif de commande ou de régulation (10) qui commande le débit refoulé et/ou la pression délivrée par la pompe (2) en fonction du régime du moteur à allumage commandé.

7. Système d'alimentation en carburant selon l'une des revendications 1 à 6, caractérisé en ce que les éléments constitutifs que sont le réservoir de carburant (1), le système de conduite aller (3) et le système de conduite de retour (5) sont en matière plastique.

8. Système d'alimentation en carburant selon la revendication 7, caractérisé en ce que les éléments constitutifs comportent un revêtement calorifuge en matière plastique calorifuge qui est relié aux éléments constitutifs par conjugaison de matières.

9. Système d'alimentation en carburant pour un véhicule automobile à moteur à allumage commandé comportant un système d'injection de carburant à rampe d'injection (4), comprenant un réservoir de carburant (1), une pompe (2), un système de conduite aller (3) menant du réservoir de carburant (1) à la rampe d'injection (4), un système de conduite de retour (5) menant de la rampe d'injection (4) au réservoir de carburant (1), le système de conduite de retour (5) étant relié à la rampe d'injection (4) à travers un moyen de régulation de pression, la pompe (2) étant reliée à un dispositif de commande ou de régulation (10) qui commande le débit refoulé et/ou la pression délivrée par la pompe en fonction du régime et/ou de la consommation de carburant du moteur à allumage commandé, le réservoir de carburant (1) étant muni d'un dispositif de purge d'air (6) et étant par ailleurs isolé de l'atmosphère libre, en ce que le réservoir de carburant (1) est calorifugé et la pompe (2) est implantée à l'extérieur du réservoir de carburant (1), et en ce que le moyen de régulation de pression est une valve de trop-plein à action commandée (7) qui ne peut être amenée que brièvement en position ouverte lors de la mise en marche du moteur à allumage commandé.
